# EUROPÄISCHE PATENTSCHRIFT

(11) **EP 0 867 543 B1**
(45) Veröffentlichungstag und Bekanntmachung des Hinweises auf die Patenterteilung: **20.06.2001**
(21) Anmeldenummer: 98103545.4
(22) Anmeldetag: 28.02.1998
(51) Int. Cl.: D03D 49/70, D03D 51/44

(54) **Verfahren und Vorrichtung zur Steuerung und Überwachung der Schneidfunktion einer elektromotorisch angetriebenen Fadenschere in Webmaschinen**
Method and device for controlling and minitoring the operation of yarn scissors driven by electric motor on looms
Procédé et dispositif pour la commande et le contrôle du fonctionnement de ciseaux à fil actionnés par moteur électrique sur métiers à tisser

(30) Priorität: 27.03.1997 DE 19713089
(43) Veröffentlichungstag der Anmeldung: 30.09.1998
(73) Patentinhaber: LINDAUER DORNIER GESELLSCHAFT M.B.H, 88129 Lindau (DE)
(72) Erfinder: Motz, Kurt, 88131 Lindau (DE)

(56) Entgegenhaltungen:
- EP-A- 0 284 766
- EP-A- 0 679 744
- DE-A- 2 435 397
- US-A- 4 546 802

## Beschreibung

Die Erfindung betrifft ein Verfahren zur Steuerung und Überwachung der Schneidfunktion einer elektromotorisch angetriebenen Fadenschere in Webmaschinen nach dem Oberbegriff der Patentansprüche 1 und 10.

Aus der DE 40 00 856 A1 ist eine Fadenschere zum Abtrennen des eingetragenen Schußfadens bei Webmaschinen bekannt, welche über einen Nockenmechanismus oder dergleichen mit dem Hauptantrieb der Webmaschine mechanisch gekoppelt ist. Die Fadenschere arbeitet synchron zum Maschinenrhythmus. Der Zeitpunkt des Schneidevorgangs ist deshalb in Bezug auf den Webzyklus fest vorgegeben und nicht oder nur durch größere mechanische Umbauten veränderbar.

Eine wesentlich flexiblere Fadenschere für Schußfäden ist aus der EP 0 284 766 B1, die als nächstliegender Stand der Technik angesehen wird, bekannt. Diese Fadenschere besitzt einen vom Hauptantrieb unabhängigen Antrieb, so daß der Zeitpunkt des Schneidvorgangs in Bezug auf den Webzyklus mittels einer programmierbaren Steuerung beliebig vorgegeben werden kann. Der Antrieb besteht hierbei aus einen Schrittmotor, auf dessen Welle die bewegliche Schneide befestigt ist, wobei die Motorwelle des Schrittmotors abwechselnd vorwärts und rückwärts angetrieben wird.

Das abwechselnde Vorwärts- und Rückwärtsdrehen der Motorwelle besitzt jedoch den Nachteil, daß der Schrittmotor hoher Beanspruchung und hohem Verschleiß durch fortwährende Beschleunigungs- und Bremsvorgänge ausgesetzt ist. Weiterhin ist keine Überwachung der Fadenschere auf Funktion oder Beschädigung vorgesehen.

Aufgabe der Erfindung ist es, ein Verfahren zur Steuerung und Überwachung der Schneidfunktion einer elektromotorisch angetriebenen Fadenschere und eine Fadenschere, insbesondere zum Abtrennen von Fangleisten zu schaffen, welches sowohl eine große Flexibilität in der Ausführung der Schneidfunktion zuläßt, als auch bei den verschiedensten mechanischen Gegebenheiten und an den verschiedensten örtlichen Lagen einsetzbar ist.
Eine weitere Aufgabe besteht darin, die Lebensdauer des Scherenantriebes zu erhöhen und eine Überwachung auf Funktion und Beschädigung der Fadenschere vorzusehen.

Zur Lösung der gestellten Aufgabe ist die Erfindung durch die technische Lehre des Anspruchs 1 und des Anspruchs 10 gekennzeichnet.

Damit besteht der Vorteil, daß z.B. der Motor einer Fangleistenschere während des Betriebs der Fadenschere kontinuierlich in einer Drehrichtung betrieben werden kann und keine Start- und Stopzyklen durchlaufen muß. Das erhöht die Standzeit des Motors.

Die Motordrehzahl und damit der Schneidzyklus und Schneidzeitpunkt wird von einer elektronischen Steuerung gesteuert und überwacht, welche vorteilhaft in die Maschinensteuerung integriert ist und über das Bedienterminal programmiert werden kann.

Die Drehung der Motorwelle wird durch eine Überwachungseinrichtung in Form eines Sensors überwacht. Dabei wird aufgrund der Umgebungsbedingungen bevorzugt ein magnetischer Aufnehmer (Hallsensor) eingesetzt. Natürlich können auch optische, kapazitive, induktive oder andere Aufnehmer eingesetzt werden, falls es der spezielle Einsatz erfordert. Vorteilhaft können durch diese Art der Überwachung sowohl Defekte des Antriebsmotors als auch Bruch oder Verklemmung des beweglichen Scherenteils der Fadenschere erfasst werden.

Zur Standzeiterhöhung der Fadenschere ist vorgesehen, daß die Drehzahl der Motorwelle des Scherenmotors in einem beliebig einstellbaren Verhältnis zur Drehzahl der Hauptwelle des Webmaschinenantriebs betrieben werden kann. Das heißt, daß bei einem Gewebe mit relativ hoher Schußdichte die Fadenschere beispielsweise im Verhältnis 1:5 zum Schußeintrag schneidet, d.h., daß nach jedem fünften Schußeintrag ein einziger Schneidvorgang für mehrere Schußfäden erfolgt, die in dem Gewebe und einer Fangleiste abgebunden sind. Es werden also die Schußfäden der jeweils letzten 5 Schußeinträge zwischen dem Gewebe und der Fangleiste geschnitten.

Vorteilhaft ist außerdem, daß in Abhängigkeit vom Schußmaterial und dem Webmuster auch während eines Rapportwebens (Weben mit hoher Schußdichte) unterschiedliche Drehzahlverhältnisse bestehen können.

Die erfindungsgemäße Fadenschere ist insbesondere zum Abtrennen von Fangleisten geeignet, da durch das vorgebbare Drehzahlverhältnis des Scherenantriebs zum Hauptwellenantrieb der Webmaschine in vorteilhafter Weise gleich mehrere bereits eingetragene Schußfäden mit einem einzigen Schneidvorgang geschnitten werden können.

Durch die große Flexibilität bei der Montage und der Ansteuerung kann die Fadenschere jedoch genausogut als sogenannte Mittentrenneinrichtung zum Trennen einer Gewebebahn entgegen der Webrichtung verwendet werden, oder aber zum Abtrennen jedes einzelnen eingetragenen Schußfadens.

Die Erfindung wird im folgenden anhand eines Ausführungsbeispiels erläutert.

Hierbei ergeben sich aus den Zeichnungen und deren Beschreibung weitere Merkmale und Vorteile der Erfindung.
Figur 1 zeigt ein Blockschaltbild zur Steuerung des Scherenantriebs durch die Webmaschinensteuerung und den Signalfluß der Überwachungseinrichtung zur Webmaschinensteuerung;
Figur 2 zeigt schematisch den möglichen Aufbau und die Wirkungsweise der Fadenschere.

In Figur 1 ist schematisch der Antrieb 10 der Fadenschere mit einer Ansteuerelektronik 2 und deren signalübertragende Verbindung 5,6 zur Webmaschinensteuerung 1 dargestellt. Der Antrieb umfasst einen Elektromotor 10, der bevorzugt als Schrittmotor ausgebildet ist, und eine Ansteuerelektronik 2 zur Steuerung der Motorfunktionen.

Die Ansteuerelektronik 2 ist über eine Signalleitung 5 mit der Webmaschinensteuerung 1 verbunden und erhält von dieser Steuerinformationen zur Ansteuerung des Motors, wie z.B. Drehzahl, Drehrichtung, Synchronisationssignale etc.

Die in der Webmaschinensteuerung 1 vorprogrammierte Drehzahl des Motors 10 der Fangleistenschere 7 wird von einer Überwachungseinrichtung 3,4 überwacht, welche über eine Signalleitung 3a mit der Ansteuerelektronik 2 in Verbindung steht, die wiederum mit der Webmaschinensteuerung 1 über die Signalleitung 6 verbunden ist. Es entsteht ein Regelkreis, der eine zuverlässige Überwachung der Funktion des Motors der Fadenschere zulässt. Die Einrichtung 3 ist bevorzugt als magnetischer Aufnehmer ausgebildet. Dazu ist auf der Motorwelle 11 des Motors 10 oder an einem mit dieser fest verbundenen Teil die Einrichtung 4 angeordnet, die ein Permanentmagnet ist, der bei jeder Volldrehung der Motorwelle 11 den Aufnehmer 3 passiert und ein Signal von der Ansteuerelektronik 2 detektiert wird, das über die Signalleitung 6 der Webmaschinensteuerung 1 zugeführt wird.

Tritt ein Defekt am Motor 10 auf oder hat sich die Fadenschere verklemmt, so unterbleibt die Rotation der Motorwelle 11. Folglich wird der Aufnehmer 3 nicht erregt. Die Ansteuerelektronik 2 sendet ein Fehl-Signal an die Webmaschinensteuerung 1. In der Webmaschinensteuerung erfolgt daraufhin eine Fehlsignalauswertung, in deren Ergebnis z.B. ein Anhalten des Webprozesses bewirkt wird.

Eine mögliche Ausbildung der Fadenschere ist in Figur 2 schematisch dargestellt. Die Fadenschere 7 besteht aus einem feststehenden Scherenteil 8 und aus einem beweglichen Scherenteil 9. Am feststehende Scherenteil 8 ist der Motor 10 angeordnet, welcher auf seiner Motorwelle 11 eine Mitnehmerscheibe 12 trägt. Die Motorwelle 11 rotiert in einer Richtung 15 bei vorgebbarer Drehzahl.

Das bewegliche Scherenteil 9 ist in Bezug auf das feststehende Scherenteil 8 um die Scherenachse 8a schwenkbar angeordnet und umfasst an dem der Schneide gegenüberliegenden Ende ein Langloch 14, in welches ein Mitnehmerstift 13 eingreift. Der Mitnehmerstift 13 ist fest im Randbereich der Mitnehmerscheibe 12 angeordnet.
Durch die in Bezug auf die Motorwelle 11 exzentrische Anordnung des Mitnehmerstiftes 13 wird die Rotationsbewegung der Motorwelle 11 in eine Schneidbewegung des beweglichen Scherenteils 9 in eine Richtung des Doppelpfeiles 16 umgesetzt.
Dabei entspricht eine Volldrehung der Motorwelle 11 des Motors 10 einem Schneidzyklus der Fadenschere 7.

Die Überwachungseinrichtung 3,4 ist am Motor 10 angeordnet und umfasst einen Permanentmagneten 4, der z.B. auf der Mitnehmerscheibe 12 angeordnet ist und der bei jeder Umdrehung der Welle 11 des Motors einen fest angeordneten magnetischen Aufnehmer 3, z.B. einen Hallsensor passiert. Der Hallsensor gibt bei jeder erfolgten Rotation der Motorwelle 11 ein elektrisches Signal an die Ansteuerelektronik 2 ab.
Kommt aus irgendeinem Grund die Rotation des Motors zum Stillstand oder es treten nicht vorhersehbare Unregelmäßigkeiten auf, so erkennt dies die Ansteuerelektronik 2 und gibt ein Fehlersignal an die Webmaschinensteuerung 1. Daraufhin wird eine Fehlerroutine initiiert und, falls erforderlich, der Webprozeß gestoppt.

Ein elektromotorischer Antrieb einer Fadenschere, dessen Motorwelle nach dem Stand der Technik abwechselnd vor- und rückwärts dreht, also eine Teildrehung ausführt, kann ebenfalls erfindungsgemäß überwacht werden. Eine solche Fadenschere findet als Schußfadenschere Verwendung. Bei der Steuerung der Schußfadenschere spielt allerdings das Verhältnis der Teildrehung der Motorwelle des Scherenmotors zur Drehzahl der Hauptwelle des Webmaschinenantriebs keine Rolle.

### ZEICHNUNGS-LEGENDE

- 1: Webmaschinensteuerung
- 2: Antriebsvorrichtung
- 3: Aufnehmer (Sensor)
- 3a: Signalleitung
- 4: Permanentmagnet
- 5: Signalleitung
- 6: Signalleitung
- 7: Fadenschere
- 8: feststehendes Scherenteil
- 8a: Scherenachse
- 9: bewegliches Scherenteil
- 10: Motor
- 11: Motorwelle
- 12: Mitnehmerscheibe
- 13: Mitnehmerstift
- 14: Langloch
- 15: Rotationsrichtung
- 16: Doppelpfeil

## Patentansprüche

1. Verfahren zur Steuerung und Überwachung der Schneidfunktion einer elektromotorisch angetriebenen Fadenschere in Webmaschinen, mit einer drehangetriebenen Hauptwelle, wobei der Scherenantrieb ein elektrischer Antriebsmotor mit einer programmierbaren Ansteuerelektronik ist, die signalübertragend mit einer Webmaschinensteuerung in Verbindung steht, **dadurch gekennzeichnet,**
daß beim Drehen der Motorwelle des Antriebsmotors wenigstens ein elektrisches Signal erzeugt wird,
daß das elektrische Signal über die Ansteuerelektronik der Webmaschinensteuerung mitgeteilt wird und
daß bei Ausbleiben des Signals der Webprozeß unterbrochen wird.

2. Verfahren nach Anspruch 1, **dadurch gekennzeichnet,** daß das Drehen der Motorwelle in einer Teil- oder Volldrehung besteht.

3. Verfahren nach Anspruch 2, **dadurch gekennzeichnet**, daß jede Teil- oder Volldrehung der Motorwelle ein elektrisches Signal erzeugt.

4. Verfahren nach Anspruch 2, **dadurch gekennzeichnet,** daß die Anzahl der Volldrehungen pro Zeiteinheit der Motorwelle in einem bestimmten Verhältnis zur Drehzahl pro Zeiteinheit der Webmaschinenhauptwelle steht.

5. Verfahren nach Anspruch 1, **dadurch gekennzeichnet,** daß die Drehung der Motorwelle des Antriebsmotors nach jedem elektrischen Signal aufrechterhalten wird.

6. Verfahren nach Anspruch 4, **dadurch gekennzeichnet,** daß das Verhältnis Drehzahl der Motorwelle des Antriebsmotors zur Drehzahl der Webmaschinenhauptwelle manuell der Webmaschinensteuerung vorgebbar ist.

7. Verfahren nach Anspruch 4, **dadurch gekennzeichnet,** daß das Verhältnis Drehzahl der Motorwelle des Antriebsmotors zur Drehzahl der Webmaschinenhauptwelle automatisch musterabhängig von der Webmaschinensteuerung vorgegeben wird.

8. Verfahren nach Anspruch 1, **dadurch gekennzeichnet,** daß die Fadenschere eine Schußfadenschere ist.

9. Verfahren nach Anspruch 1, **dadurch gekennzeichnet,** daß die Fadenschere eine Fangleistenschere ist.

10. Elektromotorisch angetriebene Fadenschere, insbesondere zur Verwendung als Fangleistenschere in Webmaschinen, mit einem feststehenden Scherenteil (8) und einem beweglichen Scherenteil (9), das um eine Scherenachse (8a) eine von einem Elektromotor (10) ausgehende Schneidbewegung (16) ausführt, wobei der Elektromotor (10) eine programmierbare Ansteuerelektronik (2) besitzt, die signalübertragend mit einer Webmaschinensteuerung (1) in Verbindung steht, **dadurch gekennzeichnet,** daß die Motorwelle (11) des Elektromotors (10) oder wenigstens eine auf der Motorwelle (11) vorhandene Vorkehrung (12) eine erste Einrichtung (4) besitzt und daß außerhalb des Rotationsbereiches der Motorwelle (11) eine zweite Einrichtung (3) vorhanden ist, und wobei beide Einrichtungen (3,4) die Drehbewegung der Motorwelle (11) überwachen.

11. Elektromotorisch angetriebene Fadenschere nach Anspruch 10, **dadurch gekennzeichnet,** daß die Einrichtung (3) der Empfänger einer physikalischen Größe und zugleich Sender einer elektrischen Größe ist und die Einrichtung (4) der Sender der physikalischen Größe ist.

12. Elektromotorisch angetriebene Fadenschere nach Anspruch 11, **dadurch gekennzeichnet,** daß die Einrichtung (3) signalübertragend über die Ansteuerelektronik (2) mit der Webmaschinensteuerung (1) in Verbindung steht.

## Claims

1. Method for controlling and monitoring the cutting operation of yarn scissors, driven by electric motor, in looms, having a rotationally driven main shaft, the scissors drive being an electric driving motor having a programmable electronic control unit which is connected to a loom control in order to transmit signals, characterised in that at least one electrical signal is generated when the motor shaft of the driving motor is rotated, in that the electrical signal is passed to the loom control via the electronic control unit and in that the weaving process is interrupted if there is no signal.

2. Method according to claim 1, characterised in that the rotation of the motor shaft comprises a partial or complete rotation.

3. Method according to claim 2, characterised in that each partial or complete rotation of the motor shaft generates an electrical signal.

4. Method according to claim 2, characterised in that the number of complete rotations of the motor shaft per unit of time is at a specific ratio relative to the rotational speed of the main shaft of the loom per unit of time.

5. Method according to claim 1, characterised in that the rotation of the motor shaft of the driving motor is maintained after each electrical signal.

6. Method according to claim 4, characterised in that the ratio of the rotational speed of the motor shaft of the driving motor relative to the rotational speed of the main shaft of the loom can be preset manually at the loom control.

7. Method according to claim 4, characterised in that the ratio of the rotational speed of the motor shaft of the driving motor relative to the rotational speed of the main shaft of the loom is preset automatically by the loom control dependent on a pattern.

8. Method according to claim 1, characterised in that the yarn scissors is a weft thread scissors.

9. Method according to claim 1, characterised in that the yarn scissors is a selvedge scissors.

10. Yarn scissors, driven by electric motor, in particular for use as selvedge scissors in looms, having a stationary scissors element (8) and a movable scissors element (9) which effects a cutting movement (16), which derives from an electric motor (10), about a scissors axis (8a), the electric motor (10) having a programmable electronic control unit (2) which is connected to a loom control (1) in order to transmit signals, characterised in that the motor shaft (11) of the electric motor (10), or at least an arrangement (12) located on the motor shaft (11), has a first device (4), and in that a second device (3) is located outside the rotation range of the motor shaft (11), and wherein both devices (3, 4) monitor the rotary movement of the motor shaft (11).

11. Yarn scissors, driven by electric motor, according to claim 10, characterised in that the device (3) is the receiver of a physical quantity and, at the same time, the transmitter of an electrical quantity and the device (4) is the transmitter of the physical quantity.

12. Yarn scissors, driven by electric motor, according to claim 11, characterised in that the device (3) is connected to the loom control (1) via the electronic control unit (2) in order to transmit signals.

## Revendications

1. Procédé de commande et de contrôle de la fonction de coupe d'un coupe-fil actionné par un moteur électrique dans des machines à tisser, comprenant un arbre principal actionné pour effectuer une rotation, le moteur du coupe-fil étant formé par un moteur de commande électrique comportant un module électronique de commande programmable, qui est relié par transmission de signaux à un dispositif de commande de la machine à tisser, caractérisé en ce qu'au moins un signal électrique est généré pendant la rotation de l'arbre moteur du moteur de commande, en ce que le signal électrique est transmis vers le dispositif de commande de la machine à tisser par l'intermédiaire du module électronique de commande, et en ce que le processus de tissage est interrompu si aucun signal n'est transmis.

2. Procédé selon la revendication 1, caractérisé en ce que l'arbre moteur tourne en effectuant une rotation partielle ou une rotation complète.

3. Procédé selon la revendication 2, caractérisé en ce que chaque rotation partielle ou chaque rotation complète de l'arbre moteur génère un signal électrique.

4. Procédé selon la revendication 2, caractérisé en ce que le nombre de rotations complètes par unité de temps de l'arbre moteur est défini par rapport au nombre de tours par unité de temps exécuté par l'arbre principal de la machine à tisser.

5. Procédé selon la revendication 1, caractérisé en ce que la rotation de l'arbre moteur du moteur de commande se poursuit après chaque signal électrique.

6. Procédé selon la revendication 4, caractérisé en ce que le rapport entre la vitesse de rotation de l'arbre moteur du moteur de commande et la vitesse de rotation de l'arbre principal de la machine à tisser peut être prédéfini manuellement sur le dispositif de commande de la machine à tisser.

7. Procédé selon la revendication 4, caractérisé en ce que le rapport entre la vitesse de rotation de l'arbre moteur du moteur de commande et la vitesse de rotation de l'arbre principal de la machine à tisser est prédéfini automatiquement par le dispositif de commande de la machine à tisser en fonction de chaque modèle.

8. Procédé selon la revendication 1, caractérisé en ce que le coupe-fil est un coupe-fil destiné à couper le fil de trame.

9. Procédé selon la revendication 1, caractérisé en ce que le coupe-fil est un coupe-fil destiné à couper le fil du releveur.

10. Coupe-fil actionné par un moteur électrique, destiné à être utilisé en particulier comme coupe-fil destiné à couper le fil du releveur dans les machines à tisser, comprenant une lame de coupe fixe (8) et une lame de coupe mobile (9) qui, actionnée par le moteur électrique (10), effectue un mouvement de coupe (16) autour d'un axe du coupe-fil (8a), le moteur électrique (10) comportant un module électronique de commande (2) programmable, qui est relié par transmission de signaux avec un dispositif de commande de la machine à tisser (1), caractérisé en ce que l'arbre moteur (11) du moteur électrique (10) ou au moins un organe (12) disposé sur l'arbre moteur (11) comprend un premier dispositif (4) et en ce qu'il est prévu un deuxième dispositif (3) monté en dehors de la zone de rotation de l'arbre moteur (11), et les deux dispositifs (3, 4) étant destinés à contrôler le mouvement de rotation de l'arbre moteur (11).

11. Coupe-fil actionné par un moteur électrique selon la revendication 10, caractérisé en ce que le dispositif (3) constitue le récepteur d'une grandeur physique et, en même temps, l'émetteur d'une grandeur électrique, et le dispositif (4) constitue l'émetteur de la grandeur physique.

12. Coupe-fil actionné par un moteur électrique selon la revendication 11, caractérisé en ce que le dispositif (3) est relié par transmission de signaux avec le dispositif de commande de la machine à tisser (1) par l'intermédiaire du module électronique de commande (2).
